# FASCICULE DE BREVET EUROPEEN

(11) **EP 0 047 194 B1**
(45) Date de publication et mention de la délivrance du brevet: **07.09.1983**
(21) Numéro de dépôt: 81401202.7
(22) Date de dépôt: 28.07.1981
(51) Int. Cl.: E05B 5/00

(54) **Poignée de porte à palette, notamment pour véhicule automobile**
Türgriff mit Betätigungsklappe, insbesondere für Kraftfahrzeuge
Door handle with handle flap, especially for vehicles

(30) Priorité: 28.08.1980 FR 8018706
(43) Date de publication de la demande: 10.03.1982
(73) Titulaire: REGIE NATIONALE DES USINES RENAULT, 92109 Boulogne-Billancourt (FR)
(72) Inventeur: Carrion, Jean Pierre, F-92400 Courbevoie (FR); Le Strat, Michel, F-92000 Nanterre (FR)
(74) Mandataire: Réal, Jacques

## Description

La présente invention se rapporte à une poignée de porte à palette notamment pour véhicule automobile.

Une poignée de ce type est déjà décrite dans le brevet français N_{°} 2 116 736 déposée par le présent demandeur et comprend une palette articulée derrière un cache faisant très peu saillie à l'extérieur de la carrosserie et recouvrant partiellement la partie supérieure d'un logement d'accès embouti dans la tôle de la carrosserie. La palette est articulée à proximité du bord inférieur du cache, sans être visible de l'extérieur, et s'étend entre ladite articulation et le fond du logement. Le déclenchement de la serrure est alors obtenu en introduisant les doigts, paume de la main orientée vers le haut, dans le creux d'accès formé par l'embouti et en recroquevillant l'extrémité des doigts pour faire pivoter la palette de bas en haut. Après quoi, la traction provoque l'ouverture de la porte.

Mais ce type de palette oblige à une pénétration importante des doigts derrière le cahce et à une manipulation en deux temps et dans deux sens différents, l'un de pivotement de la palette pour la commande de la serrure, l'autre de traction transversale pour l'ouverture de la porte.

Afin de faciliter la manipulation, il était nécessaire d'éloigner le plus possible du point d'application de l'effort, l'articulation de la palette pour augmenter la longueur du bras de levier, solution proposée postérieurement dans le brevet français N° 2 335 977 déposé également par le présent demandeur.

Les articulations de la palette sont alors déportées vers le bas, au niveau inférieur du logement d'accès, au moyen de bras de leviers reliés à la palette. Mais la fabrication de la poignée est plus compliquée et plus onéreuse et, bien que la manipulation soit adoucie, la décomposition du mouvement reste sensiblement la même que dans la première solution parce que l'articulation de la palette rest en dessous de la palette elle-même. De plus, l'encombrement de la poignée nécessite le découpage de la moitié supérieure du logement d'accès.

D'autres solutions connues ont reporté l'articulation au dessus de la palette et du cache mais en conservant un déport important et des bras de leviers encombrants.

Le but de la présente invention est d'éviter les inconvénients précédents en proposant une poignée à palette compacte, de fabrication simple et peu coûteuse, facile à monter et dont la manipulation permet d'enchainer dans un mouvement continu et naturel de la main, le déclenchement de la serrure et l'ouverture de la porte.

A cet effet, l'invention a pour objet une poignée de porte à palette comprenant une palette entièrement contenue et articulée avec rappel par ressort derrière un cache plein recouvrant horizontalement la partie supérieure d'un logement d'accès embouti dans la tôle de la carrosserie et un bras de commande de la serrure solidaire perpendiculairement de la palette, caractérisée essentiellement en ce que l'articulation de la palette portée par le cache est située à proximité des bords supérieurs du cache et du logement d'accès de manière qu'au cours de sa traction vers l'extérieur la palette soit rapprochée du bord inférieur du cache par un pivotement de faible amplitude par rapport à la verticale à l'axe d'articulation.

De préférence, l'ensemble est fabriqué en matière synthétique moulée. C'est ainsi que les paliers des articulations de la palette peuvent venir directement de moulage avec cette dernière afin de la clipser rapidement au montage sur les axes correspondants venant de moulage avec le cache.

Selon une variante avantageuse, la façade du cache comporte sur un côté une ouverture éclairée par une source et un diffusseur de lumière intégrés au cache pour repérer une entrée de clef de serrure montée derrière le cache.

D'autres caractéristiques sont mentionnées dans la description qui suit d'une réalisation de l'invention donnée à titre d'exemple, en référence au dessin annexé sur lequel:
- la fig. 1 est une vue de dessous de la poignée à palette selon l'invention,
- la fig. 2 est une vue en élévation, prise de l'extérieur de la carrosserie,
- les fig. 3 et 4 illustrent le fonctionnement de la poignée vue en coupe selon la ligne III de la fig. 2,
- les fig. 5 et 6 montrent vues de face et de dessus, une extrémité du cache équipée d'une entrée de clef de serrure éclairée.

La poignée extérieure de porte représentée au dessin est rapportée, par exemple par un assemblage vis 1 - écrous 2, sur la paroi extérieure 3 d'un caisson de porte formant à l'endroit de la poignée une cavité ou logement 4 embouti, pour l'accès des doigts de l'utilisateur en vue de la manipulation de la poignée.

Un cache plein 5, de préférence en matière synthétique moulée, s'étend horizontalement sur toute la longueur du logement 4 et le recouvre à peu près sur la moitié supérieure de sa hauteur (fig. 3) de manière à laisser apparaître l'embouti sur la moitié inférieure de sa hauteur. Autrement dit, le bord supérieur 6 du cache coïncide à peu près avec le bord supérieur du logement 4.

La poignée comprend, outre le cache 5, éventuellement recouvert d'un enjoliveur 7, une palette pivotante 8 articulée derrière le cache et solidaire d'un bras 9 ou levier s'étendant à peu près perpendiculairement à la palette à travers une petite lumière 10 pratiquée dans la partie supérieure de l'embouti 4 et prévu pour commander la serrure de façon connue par une tringlerie 11 de renvoi de mouvement.

Cette lumière, située à la hauteur de l'articulation de la palette permet et limite le débattement du bras de commande 9 entre les bords supérieur 12 et inférieur 13 de ladite lumière.

Le cache est renforcé par deux ailes 14 perpendiculaires à la façade plane et en forme de secteurs épousant le profil du logement d'accès 4 de manière à compartimenter le logement verticalement et à délimiter la longueur de la palette 8 qui pivote donc entre les deux ailes du cache.

Conformément à la caractéristique principale de l'invention, la palette 8 est articulée à proximité des bords supérieurs 6 du cache et du logement d'accès, autour de deux axes d'articulation 15 portés par le cache de manière qu'au cours de sa manipulation le bord inférieur libre 16 de la palette soit rapproché du bord inférieur 17 du cache par un pivotement de faible amplitude par rapport à la verticale à l'axe d'articulation 15 (fig. 3 et 4).

Pour donner une sensation agréable aux doigts de l'utilisateur, la face plane de lapalette est recourbée à sa base 16 et sur toute sa ongueur de manière à envelopper et à venir en appuisous le bord inférieur 17 du cache, après pivotement.

Comme pour le cache, le bras de commande 9 et la palette 8 peuvent être fabriqués d'une seule pièce de préférence en matière synthétique moulée, ce qui permet la conformation intégrée le deux paliers supérieurs ouverts 18 en vue de eur clipsage élastique rapide sur les axes d'articulation 15 correspondants faisant partie ntégrante du cache 5.

Par ailleurs, un ressort de torsion 19 tendant à écarter au repos la palette du cache comporte un brin rectiligne 20 s'étendant sur l'axe, entre les deux articulations de la palette et deux extrémités recourbées perpendiculairement au b*rin rectiligne mais dans deux directions différentes, l'une des extrémités 21 venant en appui contre la face extérieure du cache 5 et 'autre extrémité 22 contre la face en regard de la palette 8.

La comparaison des fig. 3 et 4 montre le pivotement de la palette 8 et du bras de commande 9 associé, venant en butée contre le bord 13 de la lumière du logement d'accès.

Comme on peut l'imaginer, il suffit d'introduire es doigts, paume relevée dans le creux d'accès prévu à cet effet et dans un geste naturel, :ompte tenu de la position par rapport au sol de a poignée de porte du véhicule.

Le déclenchement de la serrure et l'ouverture ie la porte sont provoqués successivement par e même geste de traction à soi de la palette 8, renant en appui sous le bord inférieur 17 du cache, le débattement angulaire de la palette étant très faible.

Les fig.5 et 6 illustrent, en variante, une soignée de porte à palette conforme à l'inven- ion mais dont le cache 5 comporte, sur le côté, une ouverture 23 éclairée par une source 25 et un diffuseur de lumière 24 entourant l'ouverture pour epérer une entrée de clef 26 de serrue 27 montée derrière le cache.

## Revendications

1. Poignée de porte à palette, notamment pour véhicule automobile, comprenant une palette (8) pivotante entièrement contenue et articulée avec rappel par ressort (19) derrière un cache plein (5) recouvrant horizontalement la partie supérieure d'un logement d'accès embouti (4) dans la tôle (3) de la carrosserie et un bras (9) de commande de la serrure solidaire de la palette, caractérisée en ce que l'articulation (15) de la palette portée par le cache (5) est située à proximité des bords supérieurs (6) du cache et du logement d'accès de manière qu'au cours de sa traction vers l'extérieur la palette (8) soit rapprochée du bord inférieur (17) du cache par un pivotement de faible amplitude par rapport à la verticale à l'axe d'articulation (15).

2. Poignée selon la revendication 1, caractérisée en ce que le cache (5) comporte deux ailes (14) en forme de secteurs perpendiculaires à la façade, venant compartimenter le logement d'accès (4) et entre lesquelles pivote la palette (8).

3. Poignée selon la revendication 1, caractérisée en ce que le palette (8) comporte une face plane recourbée à sa base (16) et sur toute sa longueur vers le cache (5) et deux paliers supérieurs (18) distants et ouverts pour leur clipsage élastique sur les axes d'articulation (15) correspondants faisant partie intégrante du cache.

4. Poignée selon la revendication 1, caractérisée en ce que le ressort de rappel (19) comporte un brin rectiligne (20) s'étendant sur l'axe, entre les deux articulations (15) de la palette, et deux extrémités recourbées (21, 22) en appui entre le cache (5) et la palette (8) afin de les écarter l'un de l'autre au repos.

5. Poignée selon la revendication 1, caractérisée en ce que le logement d'accès (4) comporte, à proximité de l'articulation (15) de la palette, une lumière (10) permettant et limitant le débattement du bras de commande (9) de la serrure travers le logement d'accès.

6. Poignée selon la revendication 1, caractérisée en ce que la façade du cache (5) comporte sur un côté une ouverture (23) éclairée par une source (25) et un diffuseur de lumière (24) entourant l'ouverture pour repérer une entrée de clef (26) de serrure montée derrière le cache.

## Patentansprüche

1. Flügeltürgriff, insbesondere für Kraftfahrzeuge, mit einem schwenkbaren Flügel (8), der hinter einer vollen Verdeckung (5) ganz enthalten und mit einer federnden Rückholeinrichtung (19) gelenkig gelagert ist, wobei genannte Verdeckung (5) waagrecht den oberen Teil einer in das Karrosserieblech (3) getriebene Zugangsaushöhlung (4) überdeckt und mit einem mit dem Flügel verbundenen Schloßantriebsarm (9), dadurch gekennzeichnet, daß das von der Verdekkung (5) getragene Flügelgelenk (15) in der Nähe des oberen Randes (6) der Verdeckung und der Zugangsaushöhlung angeordnet ist, sodaß beim nach außen Ziehen des Flügel (8), dieser sich dem unteren Rand (17) der Verdeckung durch eine kleine Schwenkung bezüglich der Senkrechten zur Gelenkachse (15) nähert.

2. Griff nach Anspruch 1, dadurch gekennzeichnet, daß die Verdeckung (5) zwei sektorförmige, zur Außenseite senkrechten Seitenwände (14) aufweist, welche die Zugangsaushöhlung (4) unterteilt und zwischen denen der Flügel (8) schwenkt.

3. Griff nach Anspruch 1, dadurch gekennzeichnet, daß der Flügel (8) eine an ihrer Basis (16) und auf ihrer ganzen Länge zur Verdeckung (5) hin umgedrehte ebene Seite und zwei von einander entfernte obere Lager (18) aufweist, welche letzteren offen sind zur elastischen Klammerung an die entsprechenden Gelenkachsen (15), die ein integrierender Bestandteil der Verdeckung sind.

4. Griff nach Anspruch 1, dadurch gekennzeichnet, daß die Rückholfeder (19) einen längst der Achse zwischen den zwei Flügelgelenken (15) sich hinziehenden Strang (20) und zwei umgedrehte Enden (21, 22) aufweist, welche letzteren zwischen der Verdeckung (5) und dem Flügel (8) aufliegen um sie im Ruhestand voneinander zu drücken.

5. Griff nach Anspruch 1, dadurch gekennzeichnet, daß die Zugangsaushöhlung (4) in der Nähe des Flügelgelenkes (15) eine Öffnung (10) aufweist, welche die Bewegung des Schloßantriebsarms (9) durch die Zugangsaushöhlung ermöglicht und begrenzt.

6. Griff nach Anspruch 1, dadurch gekennzeichnet, daß die Außenseite der Verdeckung (5) auf einer Seite eine von einer Lichtquelle (25) beleuchteten Öffnung (23) und einen Streukörper (24) aufweist, welcher letzterer die Öffnung umgibt zur Signalisierung eines hinter der Verdeckung angeordneten Schlüsselloches (26).

## Claims

1. A blade door handle, more specifically for a motor vehicle, comprising a pivoting blade completely housed and articulated, with a drawback spring (19), behind a solid mask (5) horizontally covering the upper part of an access recess (4) dished into the bodywork metal (3), and a lock-operating arm (9) integral with the blade, this handle being characterized by the fact that the blade articulation (15) on the mask (5) is located near the upper edges (6) of the mask and access recess, in such a way that, while it is being drawn upwards, the blade (8) is brought close to the lower edge (17) of the mask by a small pivotal movement in relation to a line perpendicular to the hinge axis (15).

2. A handle as defined in claim 1, wherein the mask (5) comprises two sector-shaped wings (14) at right angles to the front, compartmentalizing the access recess (4) and between which the blade (8) pivots.

3. A handle as defined in claim 1, wherein the blade (8) comprises a plane surface (16), curved at the bottom and over its full length towards the mask (5), and two upper bearings (18) separate from each other and open, so that they can clip elastically on to the matching hinge axes (15) forming an integral part of the mask.

4. A handle as defined in claim 1, wherein the drawback spring (19) comprises a straight portion (20) extending over the axis, between the two blade articulations (15), and two curved ends (21, 22) bearing on the mask (5) and blade (8), to keep them apart when at rest.

5. A handle as defined in claim 1, wherein the access recess (4) comprises, near the blade articulation (15), an aperture (10) which permits and limits movement of the lock-operating arm (9) through the recess.

6. A handle as defined in claim 1, wherein the front of the mask (5) comprises on one side an opening (23) lit by a light source (25) and ligth diffuser (24) round the opening, to illuminate a keyhole (26) behind the mask.
